# FASCICULE DE BREVET EUROPEEN

(11) **EP 0 203 857 B1**
(45) Date de publication et mention de la délivrance du brevet: **14.11.1990**
(21) Numéro de dépôt: 86401076.4
(22) Date de dépôt: 22.05.1986
(51) Int. Cl.: E04H 12/02

(54) **Poteau, notamment pour supporter des lignes électriques ou téléphoniques**
Mast, insbesondere zum Tragen von elektrischen oder telefonischen Leitungen
Mast, especially for supporting electric or telephone wires

(30) Priorité: 28.05.1985 FR 8507953
(43) Date de publication de la demande: 03.12.1986
(73) Titulaire: MANUFACTURE D'APPAREILLAGE ELECTRIQUE DE CAHORS, F-46003 Cahors Cédex (FR)
(72) Inventeur: Bourrieres, Pierre, F-46000 Cahors (FR)
(74) Mandataire: Bouju, André

(56) Documents cités:
- DE-A- 3 242 161
- GB-A- 812 414
- GB-A- 2 074 213
- US-A- 4 007 075

## Description

La présente invention concerne un poteau, notamment pour supporter des lignes électriques ou téléphoniques.

On sait réaliser des poteaux légers, notamment métalliques, en leur donnant une structure tubulaire. Toutefois, l'allègement obtenu est relativement restreint. En effet, ces poteaux sont sollicités en flexioncompression, ce qui favorise le flambement, c'est-à-dire le pliage brusque du poteau, notamment au voisinage de son encastrement, à savoir sa base. Or, en raison de l'effet dit "de coque ", les éléments tubulaires à paroi mince préviennent mal ce ri- que. Ils sont susceptibles de flambement sous des charges bien inférieures à celles résultant du calcul simplement basé sur les moments d'inertie.

On sait également réaliser, d'après le GB-A 2 074 213, un poteau composite comprenant un espace intérieur longitudinal creux entouré par une coque qui comprend une paroi interne sensiblement rigide en résine synthétique renforcée par des fibres, un certain nombre de tiges d'acier disposées longitudinalement et réparties autour de la paroi interne, ces tiges étant elles-mêmes entourées par une paroi externe sensiblement rigide en résine synthétique renforcée par des fibres, alors qu'un matériau de remplissage maintient les tiges en place entre les deux parois.

Dans un tel poteau la résistance mécanique provient essentiellement des tiges d'acier, tandis que les autres parties, paroi interne ou externe et remplissage intermédiaire, ont comme fonction essentielle le maintien des tiges et la protection extérieure. Il en résulte que si un tel poteau composite permet un gain de poids par rapport à un poteau entièrement métallique, ce gain de poids demeure faible.

Le but de l'invention est de proposer un poteau tubulaire composé essentiellement de matière plastique qui puisse être tout particulièrement léger, compte tenu de la charge en flexion-compression à laquelle il peut résister.

Suivant l'invention, le poteau, notamment pour supporter des lignes électriques ou téléphoniques, comprenant un espace intérieur longitudinal creux entouré par une coque comprenant une paroi interne sensiblement rigide comprenant des fibres longitudinales noyées dans une masse de matière plastique, cette paroi interne étant elle-même entourée à une certaine distance radiale par une paroi externe comprenant des fibres s'étendant selon une direction sensiblement circonférentielle, des moyens de liaison étant prévus entre les parois externe et interne, est caractérisé en ce que la paroi interne est réalisée par pultrusion et en ce que les fibres longitudinales de la paroi interne sont ainsi précontraintes en traction au sein de la matière plastique.

Dans ces conditions, même si les deux parois sont très minces, le flambement n'apparaît que pour des charges relativement importantes. En effet, les moyens de liaison font en sorte que les deux parois ne peuvent se déformer indépendamment l'une de l'autre, si bien que la coque a localement, en chaque secteur de son pourtour, un moment d'inertie relativement important. C'est au contraire la faiblesse du moment d'inertie local qui, malgré la valeur importante du moment d'inertie total, permet aux poteaux tubulaires métalliques connus de plier sous des charges relativement faibles. Les fibres sensiblement circonférentielles empêchent l'éclatement de la paroi extérieure, notamment lorsque le poteau travaille en compression et en torsion (vrillage). La flexion est une combinaison de traction et de compression. Les fibres longitudinales précontraintes en traction donnent à chaque ligne génératrice du poteau une grande résistance à la traction. Elles ne résistent, par contre, pas particulièrement à la compression, mais la coque extérieure à fibres circonférentielles joue à cet égard un rôle de frettage, transmis à la paroi interne par les moyens de liaison disposés entre les deux parois.

D'autres particularités et avantages de l'invention ressortiront encore de la description ci-après.

Aux dessins annexés, donnés à titre d'exemples non limitatifs :
- la figure 1 est une vue schématique en coupe longitudinale, avec arrachement, d'un poteau conforme à l'invention ;
- la figure 2 est une vue en perspective du poteau de la figure 1, également avec arrachement ;
- la figure 3 est une vue du détail III de la figure 2, ramené dans un plan de coupe transversal ;
- la figure 4 est une vue en coupe transversale d'un second mode de réalisation du poteau ;
- la figure 5 est une vue du détail V de la figure 4 ;
- la figure 6 est une vue en perspective d'un troisième mode de réalisation du poteau, avec arrachement ;
- la figure 7 est une vue à échelle agrandie du détail VII de la figure 6 ;
- la figure 8 est une vue en coupe transversale d'un quatrième mode de réalisation du poteau; et
- la figure 9 est une vue à échelle agrandie du détail IX de la figure 8.

Le poteau représenté à la figure 1 comprend une coque cylindrique 1, de profil circulaire, entourant un espace creux interne longitudinal 2. L'extrémité inférieure du poteau est plantée, c'est-à-dire encastrée, dans le sol 3.

Ce genre de poteau porte par exemple des lignes téléphoniques ou électriques. Il supporte ainsi son propre poids, le poids des lignes, et des efforts horizontaux dus par exemple au vent ou encore à la tension mécanique dans les lignes lorsqu'elles suivent un trajet non rectiligne dans le plan horizontal. Il en résulte sur le poteau des efforts horizontaux F1 appliqués au voisinage de son extrémité supérieure, et des efforts verticaux Fh généralement écartés de l'axe du poteau. Ce type de chargement, en flexion-compression, tend très fortement à faire plier le poteau juste au-dessus de son encastrement. Pour remédier à cela, la coque 1 du poteau selon l'invention comprend une paroi interne 4 sensiblement rigide adjacente à l'espace 2 et une paroi externe 6 qui entoure la paroi interne 4 à une certaine distance radiale de cette dernière. Les deux parois 4, 6 sont raccordées par un moyen de liaison 7 qui adhère fermement à chacune d'elles et empêche par conséquent l'une de se déformer indépendamment de l'autre. Dans l'exemple représenté aux figures 1 à 3, le moyen de liaison 7 est une matière de remplissage telle qu'une mousse ou un feutre.

Comme le montre la figure 3, chacune des parois 4 et 6 est réalisée en matière plastique contenant des fibres de renforcement s'étendant selon la direction longitudinale du poteau. De préférence, les parois 4 et 6 sont obtenues par le procédé de pultrusion c'est-à-dire un procédé du type extrusion dans lequel on tire le produit par les fibres de renforcement hors de l'extrudeuse pour conserver aux fibres de renforcement leur orientation pendant l'extrusion.

De plus, la paroi externe 6 renferme des fibres disposées en ordre quelconque 11, certaines étant donc orientées selon une direction sensiblement tangentielle et formant un angle avec l'axe longitudinal 12 (figure 1) du poteau. Notamment, certaines des fibres 11 s'étendent en direction sensiblement circonférentielle.

De préférence, les deux parois 4 et 6 sont réalisées d'un seul tenant avec le moyen de liaison 7. Il est en effet envisagé selon l'invention de former un tube de feutre dans la machine de pultrusion, de guider ce tube de feutre dans l'axe de l'orifice de la machine de pultrusion, et de réaliser la pultrusion en tirant sur l'ensemble constitué par les deux parois 4 et 6 entre lesquelles est interposé le tube de feutre 7. On obtient ainsi une très bonne adhérence entre chaque face du tube de feutre et la paroi 4 ou 6 adjacente car la matière plastique imprègne la surface du feutre pendant l'extrusion.

Pour former le tube en feutre, mousse ou autre matière, on peut assembler côte à côte des bandes dans le sens longitudinal, ou bien refermer sur elle-même une bande ayant une largeur égale au périmètre du tube, ou encore enrouler hélicoïdalement une bande.

Pendant la pultrusion, les fibres longitudinales sont guidées par nappes coaxiales pour être affectées à l'une ou l'autre paroi, et même pour être réparties dans l'épaisseur de chaque paroi. Il est donc possible d'introduire sélectivement dans la paroi extérieure 6, les fibres en ordre quelconque 11, en les disposant entre les fibres longitudinales destinées à la paroi extérieure.

Si le moyen de liaison 7 est une mousse, on peut réaliser les deux parois 4 et 6 indépendamment l'une de l'autre, puis positionner la paroi 4 dans la paroi 6 et injecter la mousse entre les deux parois. La mousse sera choisie pour ses qualités d'adhérence à la matière plastique des parois 4 et 6 et de bonne résistance aux contraintes de cisaillement.

Dans l'exemple des figures 4 et 5, la paroi interne 4 et le moyen de liaison 7 sont inchangés. Cependant, la paroi externe 6 est constituée par un enroulement filamentaire réalisé dans le sens circonférentiel autour du moyen de liaison 7. Comme l'on sait, l'enroulement filamentaire consiste à enrouler sur un corps des mèches à fibres multiples imprégnées de résine.

Dans les exemples des figures 6 à 9, les moyens de liaison 7 sont constitués par des ponts 8 raccordant les deux parois 4, 6. Dans les modes de réalisation présentés, les ponts 8 sont des nervures s'étendant axialement sur toute la longueur du poteau.

Dans l'exemple des figures 6 et 7, les deux parois 4 et 6 sont monoblocs avec les nervures 8. Le tout est en matière plastique renforcée par des fibres s'étendant selon la direction longitudinale du poteau. Cette structure monobloc peut être obtenue en une seule opération par pultrusion.

La paroi extérieure 6 renferme en outre, sensiblement à mi-épaisseur et sur tout son pourtour, un tissu en fibre de verre 13. En raison de sa nature de tissu, le tissu en fibre 13 comporte nécessairement des fibres s'étendent tangentiellement en formant un angle avec l'axe du poteau. L'introduction du tissu 13 se fait dans l'extrudeuse, par positionnement relativement aux fibres longitudinales.

Dans l'exemple des figures 8 et 9, la paroi interne 4 est réalisée monobloc avec les nervures 8, en matière plastique renforcée de fibres longitudinales, le tout obtenu par pultrusion comme aux figures 6 et 7.

Cependant, la paroi externe 6 est constituée par un enroulement filamentaire prenant appui sur les sommets des nervures 8. Ainsi, la paroi externe 6 a un profil polygonal dont les sommets coïncident avec les sommets des nervures 8.

Dans tous les exemples qui viennent d'être décrits, les parois 4, 6 peuvent être extrêmement minces et les moyens de liaison 7 très légers, soit en raison de leur faible densité (feutre ou mousse), soit en raison des creux laissés entre eux (nervures 8). Mais dans tous les cas, le moment d'inertie local de la poutre est considérablement accru. Par moment d'inertie local, on désigne le moment d'inertie d'une partie de la circonférence du profil de la poutre, par exemple la partie renfermée dans le rectangle 9 à la figure 3. C'est plus précisément le moment d'inertie autour de l'axe 11 de plus grande faiblesse qui est considéré. Par moment d'inertie d'une partie du profil, on désigne le moment d'inertie de cette partie indépendamment du soutien qui peut lui être apporté par le reste du profil. Grâce à la configuration selon l'invention, le moment d'inertie de la partie de profil telle que 9 autour de l'axe 11 est nettement plus grand que ie moment d'inertie d'une partie correspondante d'un tube à simple paroi de poids équivalent. Grâce à cette augmentation du moment d'inertie local en chaque point du pourtour du profil, il ne peut pas se produire la déformation initiale qui est nécessaire dans la région comprimée d'une poutre pour que le flambement ait lieu.

Bien entendu, l'invention n'est pas limitée aux exemples décrits et représentés, et de nombreux aménagements peuvent être apportés à ces exemples sans sortir du cadre de l'invention, défini par la teneur des revendications.

C'est ainsi que l'invention peut être mise en oeuvre avec des parois 4, 6 réalisées par un procédé autre que la pultrusion.

Dans l'exemple des figures 6 à 9, un matériau du genre feutre ou mousse peut être prévu dans les espaces circonférentiels entre les nervures 8.

Dans le mode de réalisation des figures 1 à 3, les fibres tangentielles pourraient être réalisées avec le tissu des figures 6 et 7. De même, les fibres en ordre quelconque des figures 1 à 3 pourraient servir à réaliser les fibres tangentielles du mode de réalisation selon les figures 6 et 7. Au lieu de tout cela, on pourrait encore prévoir dans les deux modes de réalisation (figures 1 à 3, 6 et 7) de réaliser les fibres tangentielles par enroulement filamentaire entourant une paroi extrudée qui pourrait alors ne renfermer que des fibres longitudinales.

## Revendications

1. Poteau, notamment pour supporter des lignes électriques ou téléphoniques, comprenant un espace intérieur longitudinal creux (2) entouré par une coque (1) comprenant une paroi interne sensiblement rigide (4) comprenant des fibres longitudinales noyées dans une masse de matière plastique, cette paroi interne étant elle-même entourée à une certaine distance radiale par une paroi externe (6) comprenant des fibres (11) s'étendant selon une direction sensiblement circonférentielle, des moyens de liaison (7) étant prévus entre les parois externe (6) et interne (4), caractérisé en ce que la paroi interne (4) est réalisée par pultrusion et en ce que les fibres longitudinales de la paroi interne (4) sont ainsi précontraintes en traction au sein de la matière plastique.

2. Poteau selon la revendication 1, caractérisé en ce que les fibres (11) de la paroi externe (6) comprennent un enroulement filamentaire dans le sens sensiblement circonférentiel autour des moyens de liaison (7).

3. Poteau selon l'une des revendications 1 ou 2, caractérisé en ce que les fibres de la paroi externe (6) comprennent des fibres (11, 13) noyées dans une masse de matière plastique.

4. Poteau selon l'une des revendications 1 à 3, caractérisé en ce que la paroi interne (4) et une partie au moins de la paroi externe (6) sont réalisées d'un seul tenant par pultrusion avec les moyens de liaison (7) .

5. Poteau selon l'une des revendications 1 à 4, caractérisé en ce que les moyens de liaison (7) comprennent des ponts (8) s'étendant entre les deux parois (4, 6).

6. Poteau selon la revendication 5, caractérisé en ce que les ponts (8) sont des nervures s'étendant longitudinalement entre les deux parois (4, 6).

7. Poteau selon la revendication 6, caractérisé en ce que les nervures (8) sont réalisées monoblocs avec l'une au moins des parois (4, 6).

8. Poteau selon la revendication 6, caractérisé en ce que les nervures (8) sont réalisées par pultrusion d'un sèul tenant avec la paroi interne (4) et renferment des fibres s'étendant sensiblement selon la longueur du poteau.

9. Poteau selon l'une des revendications 1 à 4, caractérisé en ce que les moyens de liaison (7) comprennent une matière à faible densité telle que feutre ou mousse.

## Claims

1. A post, in particular for carrying electric or telephone lines, in which an inner longitudinal hollow space (2) is bounded by a shell (1) comprising a substantially rigid inner wall (4) having longitudinal fibres embedded in a plastics mass, the inner wall (4) having extending around it at a radial distance from it an outer wall (6) comprising fibres (11) extending substantially in a circumferential direction, connecting means (7) being provided between the outer wall (6) and inner wall (4), characterised in that the inner wall (4) is produced by pultrusion and the longitudinal fibres of the inner wall (4) are therefore prestressed in tension in the plastics.

2. A post according to claim 1, characterised in that the fibres (11) of the outer wall (6) comprise a substantially circumferentially extending filamentary winding around the connecting means (7).

3. A post according to claim 1 or 2, characterised in that the fibres of the outer wall (6) comprise fibres (11,13) embedded in the plastics mass.

4. A post according to any of claims 1 to 3, characterised in that the inner wall (4) and at least part of the outer wall (6) are produced by pultrusion integral with the connecting means (7).

5. A post according to any of claims 1 to 4, characterised in that the connecting means (7) comprise bridges (8) which extend between the two walls (4, 6).

6. A post according to claim 5, characterised in that the bridges (8) are ribs which extend lengthwise between the two walls (4, 6).

7. A post according to claim 6, characterised in that the ribs (8) are monolithic with at least one of the walls (4, 6).

8. A post according to claim 6, characterised in that the ribs (8) are produced by pultrusion integral with the inner wall (4) and contain fibres which extend substantially according to the length of the post.

9. A post according to any of claims 1 to 4, characterised in that the connecting means (7) comprise a low density material such as felt or foam.

## Patentansprüche

1. Mast, insbesondere zum Tragen von Strom-oder Telefonleitungen, mit einem längsgerichteten hohlen Innenraum (2), der von einer Schale (1) umgeben ist, die eine im wesentlichen starre Innenwand (4) umfaßt, die in einer Kunststoffmasse eingebettete Längsfasern enthält und die ihrerseits in einem bestimmten Radialabstand von einer Außenwand (6) umgeben ist, die sich im wesentlichen in Umfangsrichtung erstreckende Fasern (11) enthält, wobei Verbindungsmittel (7) zwischen der Außenwand (6) und der Innenwand (4) vorgesehen sind, dadurch gekennzeichnet, daß die Innenwand (4) durch Extrudieren unter Zugeinwirkung hergestellt ist und daß dadurch die Längsfasern der Innenwand (4) im Inneren des Kunststoffes durch Zug vorgespannt sind.

2. Mast nach Anspruch 1, dadurch gekennzeichnet, daß die Fasern (11) der Außenwand (6) eine Faserwicklung im wesentlichen in Umfangsrichtung um die Verbindungsmittel (7) herum aufweisen.

3. Mast nach Anspruch 1 oder 2, dadurch gekennzeichnet, daß die Fasern der Außenwand (6) in eine Kunststoffmasse eingebettete Fasern (11, 13) umfassen.

4. Mast nach einem der Ansprüche 1 bis 3, dadurch gekennzeichnet, daß die Innenwand (4) und wenigstens ein Teil der Außenwand (6) einstückig mit den Verbindungsmitteln (7) durch Extrudieren unter Zugeinwirkung hergestellt sind.

5. Mast nach einem der Ansprüche 1 bis 4, dadurch gekennzeichnet, daß die Verbindungsmittel (7) Brücken (8) umfassen, welche sich zwischen den beiden Wänden (4, 6) erstrecken.

6. Mast nach Anspruch 5, dadurch gekennzeichnet, daß die Brücken (8) Rippen sind, die sich in Längsrichtung zwischen den zwei Wänden (4, 6) erstrecken.

7. Mast nach Anspruch 6, dadurch gekennzeichnet, daß die Rippen (8) einstückig mit wenigstens einer der Wände (4, 6) ausgeführt sind.

8. Mast nach Anspruch 7, dadurch gekennzeichnet, daß die Rippen (8) einstückig mit der Innenwand (4) durch Extrudieren unter Zugeinwirkung hergestellt sind und Fasern enthalten, die sich im wesentlichen in Längsrichtung des Mastes erstrecken.

9. Mast nach einem der Ansprüche 1 bis 4, dadurch gekennzeichnet, daß die Verbindungsmittel (7) einen Stoff von geringer Dichte wie Filz oder Schaum umfassen.
